# EUROPÄISCHE PATENTSCHRIFT

(11) **EP 3 431 775 B1**
(45) Veröffentlichungstag und Bekanntmachung des Hinweises auf die Patenterteilung: **14.02.2024**
(21) Anmeldenummer: 18184048.9
(22) Anmeldetag: 17.07.2018
(51) Int. Cl.: F04D 29/70, F04D 29/64

(54) **BEFESTIGUNG EINER BEFESTIGUNGSSTREBE FÜR EIN LÜFTERSCHUTZGITTER**
FASTENING OF A MOUNTING STRUT FOR A PROTECTIVE FAN GUARD
FIXATION D'UNE BARRE DE FIXATION POUR UNE GRILLE DE PROTECTION DE VENTILATEUR

(30) Priorität: 19.07.2017 DE 102017116287
(43) Veröffentlichungstag der Anmeldung: 23.01.2019
(73) Patentinhaber: ebm-papst Mulfingen GmbH & Co. KG, 74673 Mulfingen (DE)
(72) Erfinder: ECCARIUS, Michael, 74673 Mulfingen-Jagstberg (DE)
(74) Vertreter: Staeger & Sperling Partnerschaftsgesellschaft mbB

(56) Entgegenhaltungen:
- WO-A1-2008/037023
- DE-A1- 10 111 397
- DE-A1-102011 121 025
- DE-A1-102015 004 019
- DE-U1-202009 010 930
- GB-A- 601 222
- US-A- 5 271 588

## Beschreibung

Die Erfindung betrifft eine Befestigungsvorrichtung einer Befestigungsstrebe für ein Lüfterschutzgitter sowie ein Lüfterschutzgitter mit wenigstens einer Befestigungsstrebe und einer derartigen Befestigungsvorrichtung.

Lüfterschutzgitter werden beispielsweise bei Axiallüftern als Berührschutz eingesetzt. Sie umfassen üblicherweise eine Vielzahl von konzentrischen in radialer Richtung beabstandeten Gitterstäben. Zudem sind die Lüfterschutzgitter häufig dreidimensional ausgebildet, wobei ihr radialer Randabschnitt durch hauptsächlich axial beabstandete Gitterstäbe gebildet ist. Auch zueinander radial und axial beabstandete Gitterstäbe können vorgesehen sein, um schräge Verläufe auszubilden.

Durch radial über die Gitterstäbe verlaufende Befestigungsstreben werden die Gitterstäbe der Lüfterschutzgitter miteinander positionsfest befestigt und stabilisiert. Zudem werden die Lüfterschutzgitter über die Enden der Befestigungsstreben an dem Lüfter bzw. dem Lüftermotor befestigt. Diese Anbindungsstellen sind hohen Belastungen ausgesetzt, da zum einen die durch den Betrieb des Lüftermotors erzeugten Biege- und Rotationsmomente, zum anderen im Betrieb erzeugte Schwingungen aufgenommen werden müssen. Die Anbindungsstelle der Befestigungsstrebe muss deshalb äußerst stabil ausgebildet sein, um Brüche der Strebe oder der Befestigungsmittel zu verhindern. Entsprechende Anforderungen werden generell auch an die Befestigungslösung der Streben gestellt.

Stand der Technik zu derartigen Befestigungsstreben und Lüfterschutzgittern ist beispielsweise in der DE 20 2016 103 323 U1, DE 299 00 923 U1, der DE 10 2015 004 019 A1 oder der DE 33 11 660 C2 offenbart.

Nachteilig an bekannten Lösungen ist insbesondere die nicht immer ausreichende Vermeidung von Querkraftbelastungen und die häufig einteilig oder stoffschlüssig realisierten Befestigungsmittel am oder in Schutzgitterelementen wie beispielsweise Tragstreben.

Der Erfindung liegt die Aufgabe der Verbesserung der Befestigung eines Schutzgitters und/oder die Steigerung der Dauerfestigkeitseigenschaften der dazu erforderlichen Befestigungselemente zu Grunde.

Diese Aufgabe wird durch die Merkmalskombination gemäß Schutzanspruch 1 gelöst.

Erfindungsgemäß wird ein Lüfterschutzgitter mit mindestens einer Befestigungsstrebe und mindestens einer Befestigungsvorrichtung zur Befestigung der Befestigungsstrebe des Lüfterschutzgitter vorgeschlagen, das zumindest einen sich in einer Längsrichtung erstreckenden ersten Schenkel aufweist, der ausgebildet ist, mehrere Gitterstäbe des Lüfterschutzgitters zu übergreifen, wobei der zumindest eine erste Schenkel ein freies Längsende aufweist, und im Bereich des freien Längsendes des zumindest ersten Schenkels die Befestigungsvorrichtung angeordnet ist. Die Befestigungsvorrichtung umfasst eine erste Befestigungshülse und wenigstens eine zweite Befestigungshülse, die derart zusammenwirken, dass wenigstens ein zumindest den ersten Schenkel aufnehmender Klemmbereich unterstützt ist.

In einer Ausführung der Befestigungsvorrichtung ist vorgesehen, dass der Klemmbereich durch wenigstens einen ersten an einer der Befestigungshülsen vorgesehenen Bund berandet ist.

Ferner ist ein Ausführungsbeispiel der Befestigungsvorrichtung dadurch gekennzeichnet, dass die wenigstens zwei Befestigungshülsen axial sowohl gegeneinander als auch gegenüber dem Schenkel zur Festlegung des Schutzgitters verspannbar sind.

Vorzugsweise wird bei der Befestigungsvorrichtung vorgesehen, dass die wenigstens zwei Befestigungshülsen durch eine Verschraubung verspannbar sind.

Erfindungsgemäß weist bei der Befestigungsvorrichtung wenigstens eine der Befestigungshülsen einen in Axialrichtung gerichteten konischen Abschnitt auf, so dass beim Verspannen der Befestigungshülsen zueinander infolge der Axialbewegung eine Normalkraft Fn auf den wenigstens einen Schenkel wirkt.

Ferner ist als Ausführung umfasst, dass im Klemmzustand nach der Festlegung durch wenigstens eine Schulter des Bundes und wenigstens eines konischen Bereiches im Klemmbereich zur Aufnahme des wenigstens einen Schenkels eine Normalkraft Fn und eine Axialkraft Fax auf den wenigstens einen Schenkel einwirken.

Bei der Befestigungsvorrichtung ist der Klemmbereich gegenüber dem Schenkel untermaßig dimensioniert, sodass im befestigten Zustand eine Klemmverbindung gebildet ist.

In einer vorteilhaften Weiterbildung ist vorgesehen, dass im Klemmbereich durch die erste Befestigungshülse und die wenigstens eine zweite Befestigungshülse eine Spannkraft Fsp zur Verspannung und/oder Klemmung durch eine Schraubenverbindung realisiert ist.

Die Spannkraft wird vorzugsweise derart gewählt, dass sowohl die erforderlichen Klemmkräfte des Klemmbereiches als auch die aufnehmbaren Querkräfte über den real auftretenden Querkräften Fq liegen, wobei die Querkräfte gebildet werden durch Fq= µ * Fsp (µ entspricht der Reibungszahl zwischen den verklemmten aneinander anliegenden Bauteilen, welche die Querkraft aufnehmen).

Die Befestigungsvorrichtung ist auch auf Ausführungen gerichtet, bei denen die Befestigungsstrebe einen sich in Längsrichtung im Wesentlichen parallel zu dem ersten Schenkel erstreckenden zweiten Schenkel aufweist. Beide Schenkel sind im Klemmbereich angeordnet und werden von der Befestigungsvorrichtung gehalten.

In einer Weiterbildung ist vorgesehen, dass die Befestigungsstrebe einen sich in Längsrichtung im Wesentlichen parallel zu dem ersten Schenkel erstreckenden zweiten Schenkel aufweist, wobei der erste und der zweite Schenkel einteilig in einer Haarnadelform ausgebildet sind und ein offenes Ende der Haarnadelform das freie Längsende bestimmt. Die "Haarnadelform" ist definiert als zwei zumindest im Wesentlichen parallele Schenkel umfassende U-Form, die einseitig durch einen im Wesentlichen runden Übergang geschlossen ist, so dass eine U-Form entsteht, wobei die jeweilige Schenkellänge und Krümmung des Übergangs variabel sind. Dabei wird vorzugsweise die Befestigungsvorrichtung in der Querrichtung gesehen zwischen dem ersten und zweiten Schenkel angeordnet. Das freie Längsende der Befestigungsstrebe ist durch die Anordnung der Befestigungsvorrichtung zwischen den beiden Schenkeln stabilisiert, ermöglicht eine höhere Momentaufnahme am Befestigungspunkt des Lüfterschutzgitters und gewährleistet eine gesteigerte Lebensdauer im Betrieb.

Als vorteilhafte Variante kann ferner vorgesehen werden, dass der erste und/oder der zweite Schenkel eine im Wesentlichen runde Querschnittsform aufweisen.

Im Bereich des freien Längsendes der Befestigungsstrebe wird das Befestigungselement so angeordnet, dass es bündig mit dem freien Längsende des bzw. der Schenkel abschließt.

Die Erfindung umfasst ferner ein Lüfterschutzgitter mit wenigstens einer, vorzugsweise einer Vielzahl von vorstehend beschriebenen Befestigungsstreben und einer entsprechenden Anzahl an Befestigungsvorrichtungen an jeder der Befestigungsstreben. Ein derartiges Lüfterschutzgitter weist mehrere Gitterstäbe auf, die von der wenigstens einen Befestigungsstrebe übergriffen sind. Das freie Längsende der Befestigungsstrebe und das daran angeordnete Befestigungselement stehen gegenüber dem Bereich der Gitterstäbe nach radial innen hervor und bieten einen Anbindungspunkt an den Lüfter oder Lüftermotor.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: ein Lüfterschutzgitter in einer perspektivischen Ansicht mit Befestigungsstreben und Befestigungsvorrichtungen;
- Fig. 2: eine Befestigungsvorrichtung am freien Ende einer der Befestigungsstreben in vergrößerter Detailansicht;
- Fig. 3: eine Schnittansicht durch die Befestigungsvorrichtung.

Gleiche Bezugszeichen benennen gleiche Teile in allen Ansichten.

In Figur 1 ist ein Lüfterschutzgitter 50 mit einer Vielzahl von umlaufenden Gitterstäben 3 in einer perspektivischen Ansicht dargestellt. In Umfangsrichtung verteilt weist das Lüfterschutzgitter 50 zur Montage an einem Lüfter vier Befestigungsstreben 31 auf, zwischen denen jeweils in radialer Richtung gesehen kürzere einschenklige Versteifungsstreben 30 angeordnet sind. Die Befestigungsstreben 1 übergreifen alle Gitterstäbe 3 und weisen an ihren radial innen liegenden Abschnitten jeweils das freie Längsende auf. Jede der Befestigungsstreben 31 ist durch zwei Schenkel 11, 12 gebildet, die in einer Haarnadelform verlaufen. Im radial außen liegenden Bereich der Befestigungsstreben 31 steht der jeweils geschlossene U-förmige Abschnitt radial über das Lüfterschutzgitter 50 hervor und bietet jeweils eine Anbindungsstelle. Die Form der Befestigungsstreben 31 ist an den Verlauf der Gitterstäbe 3 angepasst, so dass die Befestigungsstreben 1 einen äußeren im Wesentlichen vertikal verlaufenden, einen sich daran anschließenden radial verlaufenden, einen sich daran anschließenden schrägen Abschnitt aufweisen. An den schrägen Abschnitt schließt sich der freie Längsabschnitt an, in dem die Befestigungsstreben 31 gerade in radialer Richtung verlaufen. In diesem Abschnitt ist jeweils die Befestigungsvorrichtung 13 vorgesehen, die auch in den Figuren 2 und 3 näher gezeigt ist.

Jede Befestigungsvorrichtung 13 umfasst gemäß Figur 2 und 3 zwei ineinander greifende Befestigungshülsen 14, 15, die miteinander den Klemmbereich 19 bilden, innerhalb dem die Schenkelenden der Schenkel 11, 12 eingeschoben sind. An der ersten Befestigungshülse 14 ist ein senkrechter Axialsteg 16, an der zweiten Befestigungshülse 15 ein in Axialrichtung gerichteter konischer Abschnitt 56 in Form eines seitlichen Anlageschenkels für die Schenkel 11, 12 ausgebildet. Beide Befestigungshülsen 14, 15 weisen jeweils einen die Schenkel 11, 12 vollständig übergreifenden Bund 24, 25 auf, welche den Klemmbereich 19 axial beranden. Beim Verspannen der Befestigungshülsen 14, 15 zueinander wirkt infolge der Axialbewegung eine Normalkraft auf die beiden Schenkel 11, 12. Zudem wirkt im Klemmzustand nach der Festlegung durch die Schultern des jeweiligen Bundes 24 und der konischen Abschnitte 56 im Klemmbereich 19 eine auch eine Klemmkraft auf die beiden Schenkel 11, 12 ein, die aufgrund der konischen Abschnitte 56 mit zunehmender Annäherung der beiden Befestigungshülsen 14, 15 ansteigt. Durch Verspannung der beiden Befestigungshülsen 14, 15 in axialer Richtung kann auch das Lüfterschutzgitter 50 verspannt werden. In der gezeigten Ausführung erfolgt dies über eine nicht dargestellte Schraube, die durch das Verschraubungsloch 17 geführt wird und die beiden Befestigungshülsen 14, 15 in axialer Richtung aufeinander zu bewegen kann. Der Klemmbereich 19 ist in axialer Richtung gesehen gegenüber den Schenkeln 11, 12 untermaßig dimensioniert, sodass im befestigten Zustand eine Klemmverbindung gemäß Fig. 2 gebildet ist. Die Befestigungshülsen 14, 15 erzeugen im zueinander verspannten Zustand im Klemmbereich 19 eine derartige axiale Spannkraft Fsp, die ausreicht, dass sowohl die erforderlichen Klemmkräfte des Klemmbereiches 19 als auch die aufnehmbaren Querkräfte (senkrecht zur axialen Spannkraft) über den real auftretenden Querkräften Fq liegen. Zudem werden Querkräfte von dem Bund 24 der Befestigungshülse 14 aufgenommen. Die Befestigungsvorrichtung 13 schließt bündig mit dem freien Längsende der im Querschnitt runden Schenkel 11, 12 ab.

## Patentansprüche

1. Lüfterschutzgitter (50) mit mindestens einer Befestigungsstrebe und mindestens einer Befestigungsvorrichtung zur Befestigung der Befestigungsstrebe des Lüfterschutzgitters (50), das zumindest einen sich in einer Längsrichtung erstreckenden ersten Schenkel (11) aufweist, der mehrere Gitterstäbe (3) des Lüfterschutzgitters (50) übergreift wobei der zumindest eine erste Schenkel (11) ein freies Längsende aufweist, und im Bereich des freien Längsendes des zumindest ersten Schenkels (11) die Befestigungsvorrichtung (13) angeordnet ist, wobei die Befestigungsvorrichtung (13) eine erste Befestigungshülse (14) und wenigstens eine zweite Befestigungshülse (15) umfasst, die ineinander greifen und einen zumindest den ersten Schenkel (11) aufnehmenden Klemmbereich (19) ausbilden, innerhalb welchem das Schenkelende des zumindest einen ersten Schenkels (11) eingeschoben ist, wobei an der ersten Befestigungshülse (14) ein senkrechter Axialsteg (16) und an der zweiten Befestigungshülse (15) ein in Axialrichtung gerichteter konischer Abschnitt (56) in Form eines seitlichen Anlageschenkels für den Schenkel (11) ausgebildet sind, wobei das Lüfterschutzgitter (50) mittels einer Verspannung der beiden Befestigungshülsen (14, 15) verspannt ist.

2. Lüfterschutzgitter nach Anspruch 1, **dadurch gekennzeichnet, dass** der Klemmbereich (19) durch wenigstens einen ersten an einer der Befestigungshülsen vorgesehenen Bund (24) berandet ist.

3. Lüfterschutzgitter nach zumindest einem der vorigen Ansprüche, **dadurch gekennzeichnet, dass** die wenigstens zwei Befestigungshülsen (14, 15) axial sowohl gegeneinander als auch gegenüber dem Schenkel (11) zur Festlegung des Lüfterschutzgitters verspannbar sind.

4. Lüfterschutzgitter nach dem vorigen Anspruch, **dadurch gekennzeichnet, dass** die wenigstens zwei Befestigungshülsen (14, 15) durch eine Verschraubung verspannbar sind.

5. Lüfterschutzgitter nach dem vorigen Anspruch, **dadurch gekennzeichnet, dass** beim Verspannen der Befestigungshülsen (14, 15) zueinander infolge der Axialbewegung eine Normalkraft Fn auf den wenigstens einen Schenkel (11) wirkt.

6. Lüfterschutzgitter nach zumindest einem der vorigen Ansprüche 2-5, **dadurch gekennzeichnet, dass** im Klemmzustand nach der Festlegung durch wenigstens eine Schulter des Bundes (24) und wenigstens eines konischen Bereiches im Klemmbereich (19) zur Aufnahme des wenigstens einen Schenkels (11) eine Normalkraft Fn und eine Axialkraft Fax auf den wenigstens einen Schenkel (11) einwirken.

7. Lüfterschutzgitter nach zumindest einem der vorigen Ansprüche, **dadurch gekennzeichnet, dass** der Klemmbereich (19) gegenüber dem Schenkel (11) untermaßig dimensioniert ist, sodass im befestigten Zustand eine Klemmverbindung gebildet ist.

8. Lüfterschutzgitter nach zumindest einem der vorigen Ansprüche, **dadurch gekennzeichnet, dass** im Klemmbereich (19) durch die erste Befestigungshülse (14) und die wenigstens eine zweite Befestigungshülse (15) eine Spannkraft Fsp zur Verspannung und/oder Klemmung durch eine Schraubenverbindung realisiert ist.

9. Lüfterschutzgitter nach dem vorigen Anspruch, **dadurch gekennzeichnet, dass** die Spannkraft derart gewählt ist, dass sowohl die erforderlichen Klemmkräfte des Klemmbereiches (19) als auch die aufnehmbaren Querkräfte über den real auftretenden Querkräften Fq liegen, wobei die Querkräfte gebildet werden durch Fq= µ * Fsp.

10. Lüfterschutzgitter nach dem vorigen Anspruch, **dadurch gekennzeichnet, dass** die Befestigungsstrebe einen sich in Längsrichtung im Wesentlichen parallel zu dem ersten Schenkel (11) erstreckenden zweiten Schenkel (12) aufweist, und beide Schenkel (11, 12) im Klemmbereich angeordnet sind.

11. Lüfterschutzgitter nach dem vorigen Anspruch, **dadurch gekennzeichnet, dass** der erste und der zweite Schenkel (11, 12) einteilig in einer Haarnadelform ausgebildet sind und ein offenes Ende der Haarnadelform das freie Längsende bestimmt.

12. Lüfterschutzgitter nach einem der vorigen Ansprüche, **dadurch gekennzeichnet, dass** der erste und/oder der zweite Schenkel (11, 12) eine im Wesentlichen runde Querschnittsform aufweisen.

13. Lüfterschutzgitter nach zumindest einem der vorigen Ansprüche, **dadurch gekennzeichnet, dass** sie bündig mit dem freien Längsende des zumindest ersten Schenkels (11) abschließt.

## Claims

1. A protective fan guard (50) with at least one mounting strut and at least one fastening device for fastening the mounting strut of the protective fan guard (50), having a first leg (11) that extends in a longitudinal direction and engages over a plurality of guard bars (3) of the protective fan guard (50), wherein the at least one first leg (11) has a free longitudinal end and the fastening device (13) is arranged in the vicinity of the free longitudinal end of the at least one leg (11), wherein the fastening device (13) comprises a first fastening sleeve (14) and at least one second fastening sleeve (15) which engage in one another and form a clamping region (19) which receives the at least one first leg (11) and within which the leg end of the at least one first leg (11) is inserted, wherein a vertical axial web (16) is embodied on the first fastening sleeve (14) and a conical portion (56) which is oriented in the axial direction is embodied on the second fastening sleeve (15) in the form of a lateral contact leg for the leg (11), and wherein the protective fan guard (50) is braced through bracing of the two fastening sleeves (14, 15).

2. The protective fan guard as set forth in claim 1, **characterized in that** the clamping region (19) is bordered by at least one first collar (24) that is provided on one of the fastening sleeves.

3. The protective fan guard as set forth in at least one of the preceding claims, **characterized in that** the at least two fastening sleeves (14, 15) can be braced axially relative both to one another and to the leg (11) in order to secure the protective fan guard.

4. The protective fan guard as set forth in the preceding claim, **characterized in that** the at least two fastening sleeves (14, 15) can be braced by means of a screw connection.

5. The protective fan guard as set forth in the preceding claim, **characterized in that**, upon bracing of the fastening sleeves (14, 15) to one another, a normal force Fn acts on the at least one leg (11) as a result of the axial movement.

6. The protective fan guard as set forth in at least one of preceding claims 2 to 5, **characterized in that**, in the clamping state after securement by means of at least one shoulder of the collar (24) and of at least one conical region in the clamping region (19), a normal force Fn and an axial force Fax act upon the at least one leg (11) for the purpose of receiving the at least one leg (11).

7. The protective fan guard as set forth in at least one of the preceding claims. **characterized in that** the clamping region (19) is undersized relative to the leg (11), so that a clamp connection is formed in the fastened state.

8. The protective fan guard as set forth in at least one of the preceding claims, **characterized in that** a clamping force Fsp for bracing and/or clamping is achieved in the clamping region (19) by the first fastening sleeve (14) and the at least one second fastening sleeve (15) by means of a screw connection.

9. The protective fan guard as set forth in the preceding claim, **characterized in that** the clamping force is selected such that both the required clamping forces of the clamping region (19) and the supportable transverse forces are greater than the actually occurring transverse forces Fq, the transverse forces being constituted by Fq = µ * Fsp.

10. The protective fan guard as set forth in the preceding claim, **characterized in that** the mounting strut has a second leg (12) which extends in the longitudinal direction substantially parallel to the first leg (11), and both legs (11, 12) are arranged in the clamping region.

11. The protective fan guard as set forth in the preceding claim, **characterized in that** the first and second legs (11, 12) are integrally formed in a hairpin shape and an open end of the hairpin shape defines the free longitudinal end.

12. The protective fan guard as set forth in any one of the preceding claims, **characterized in that** the first and/or the second leg (11, 12) have a substantially round cross-sectional shape.

13. The protective fan guard as set forth in at least one of the preceding claims, **characterized in that** it ends flush with the free longitudinal end of the at least first leg (11).

## Revendications

1. Grille de protection de ventilateur (50) comprenant au moins une barre de fixation et au moins un dispositif de fixation pour fixer la barre de fixation de la grille de protection de ventilateur (50), qui présente au moins une première branche (11), s'étendant dans le sens longitudinal, et qui vient en prise avec plusieurs barreaux (3) de la grille de protection de ventilateur (50), dans laquelle l'au moins une première branche (11) présente une extrémité longitudinale libre, et le dispositif de fixation (13) est disposé dans la zone de l'extrémité longitudinale libre de l'au moins une première branche (11), dans laquelle le dispositif de fixation (13) comprend un premier manchon de fixation (14) et au moins un second manchon de fixation (15) qui s'emboîtent et forment une zone de serrage (19) recevant l'au moins une première branche (11), zone de serrage dans laquelle l'extrémité de branche de l'au moins une première branche (11) est insérée, dans laquelle une âme axiale verticale (14) est formée sur le premier manchon de fixation (14) et une section conique (56) orientée dans un sens axial sous forme d'une branche de contact latérale pour la branche (11) est formée sur le second manchon de fixation (15), dans laquelle la grille de protection de ventilateur est serrée par la tension des deux manchons de fixation (14, 15).

2. Grille de protection de ventilateur selon la revendication 1, **caractérisée en ce que** la zone de serrage (19) est bordée par au moins une première collerette (24) prévue sur l'un des manchons de fixation.

3. Grille de protection de ventilateur selon au moins l'une des revendications précédentes, **caractérisée en ce que** les au moins deux manchons de fixation (14, 15) peuvent être serrés axialement aussi bien l'un contre l'autre que contre la branche (11) pour fixer la grille de protection de ventilateur.

4. Grille de protection de ventilateur selon la revendication précédente, **caractérisée en ce que** les au moins deux manchons de fixation (14, 15) peuvent être serrés par un raccord vissé.

5. Grille de protection de ventilateur selon la revendication précédente, **caractérisée en ce que** lorsque les manchons de fixation (14, 15) sont serrés l'un contre à l'autre, une force normale Fn agit sur l'au moins une branche (11) en raison du mouvement axial.

6. Grille de protection de ventilateur selon au moins l'une des revendications précédentes 2 à 5, **caractérisée en ce qu'**une force normale Fn et une force axiale Fax agissent sur l'au moins une branche (11) à l'état de serrage après fixation par au moins un épaulement de la collerette (24) et d'au moins une zone conique dans la zone de serrage (19) destinée à recevoir ladite au moins une branche (11).

7. Grille de protection de ventilateur selon au moins l'une des revendications précédentes, **caractérisée en ce que** la zone de serrage (19) est sous-dimensionnée par rapport à la branche (11), de sorte qu'une liaison par serrage est formée à l'état fixé.

8. Grille de protection de ventilateur selon au moins l'une des revendications précédentes, **caractérisée en ce qu'**une force de serrage Fsp pour la tension et/ou le serrage au moyen d'un raccord vissé est exercée dans la zone de serrage (19) par le premier manchon de fixation (14) et l'au moins un second manchon de fixation (15).

9. Grille de protection de ventilateur selon la revendication précédente, **caractérisée en ce que** la force de serrage est choisie de sorte que les forces de serrage requises de la zone de serrage (19), comme la force transversale pouvant être absorbée, sont supérieures aux forces transversales Fq réellement présentes, dans laquelle la force transversale est formée par Fq = µ * Fsp.

10. Grille de protection de ventilateur selon la revendication précédente, **caractérisée en ce que** la barre de fixation présente une seconde branche (12) qui s'étend dans le sens longitudinal sensiblement parallèlement à la première branche (11), et les deux branches (11, 12) sont disposées dans la zone de serrage.

11. Grille de protection de ventilateur selon la revendication précédente, **caractérisée en ce que** les première et seconde branches (11, 12) sont formées d'une seule pièce en forme d'épingle à cheveux et une extrémité ouverte de l'épingle à cheveux détermine l'extrémité longitudinale libre.

12. Grille de protection de ventilateur selon l'une des revendications précédentes, **caractérisée en ce que** les première et/ou seconde branches (11, 12) ont une forme en coupe sensiblement circulaire.

13. Grille de protection de ventilateur selon au moins l'une des revendications précédentes, **caractérisée en ce qu'**elle se termine en affleurement avec l'extrémité longitudinale libre de l'au moins une première branche (11).
